# EUROPÄISCHE PATENTSCHRIFT

(11) **EP 1 226 338 B1**
(45) Veröffentlichungstag und Bekanntmachung des Hinweises auf die Patenterteilung: **08.02.2006**
(21) Anmeldenummer: 00974505.0
(22) Anmeldetag: 03.11.2000
(51) Int. Cl.: F01C 9/00

(54) **DREHKOLBENMASCHINE**
ROTARY PISTON MACHINE
MACHINE A PISTON ROTATIF

(30) Priorität: 04.11.1999 DE 19953168
(43) Veröffentlichungstag der Anmeldung: 31.07.2002
(73) Patentinhaber: Schnabl, Peter, 80935 München (DE)
(72) Erfinder: Schnabl, Peter, 80935 München (DE)
(74) Vertreter: Schaumburg, Thoenes, Thurn, Landskron
(86) Internationale Anmeldenummer: PCT/EP2000/010831
(87) Internationale Veröffentlichungsnummer: WO 2001/033047

(56) Entgegenhaltungen:
- EP-A- 0 843 074
- WO-A-80/00599
- WO-A-91/05940
- DE-A- 2 733 574
- US-A- 2 517 279

## Beschreibung

Die Erfindung betrifft eine Drehkolbenmaschine gemäß dem Oberbegriff des Anspruchs 1.

Eine Drehkolbenmaschine der vorstehend genannten Art ist beispielsweise aus der WO-91/05940 bekannt. Bei der dort beschriebenen Drehkolbenmaschine, die als Pumpe, als Brennkraftmaschine oder Hydraulikmotor verwendbar ist, erfolgt die Zufuhr und die Abfuhr des Mediums zu den oder aus den Arbeitsräumen zwischen dem Rotor und den Statoren über Öffnungen, die in den Statorwellenflächen ausgebildet sind. Um die Einlaßöffnungen und die Auslaßöffnungen gegeneinander abzugrenzen, sind in der Rotorwellenfläche radial gerichtete Dichtungsleisten gelagert, die durch Federn gegen die jeweilige Statorwellenfläche gespannt werden. Es ist bei dieser Lösung jedoch schwierig, die Einlaß- und Auslaßöffnungen einerseits groß genug zu machen, um den Arbeitsraum mit dem Arbeitsmedium rasch und komplett zu füllen bzw. das Arbeitsmedium schnell wieder aus dem Arbeitsraum heraus zu treiben, und andererseits eine Überschneidung der Offnungs- und Schließzeiten von Einlaß- und Auslaßöffnung während eines Zyklus zu vermeiden.

Der Erfindung liegt die Aufgabe zugrunde, eine Drehkolbenmaschine der eingangs genannten Art anzugeben, die einfach im Aufbau ist und bei der die Einlaß- und Auslaßöffnungen für das Arbeitsfluid auf einfache Weise gesteuert werden können.

Diese Aufgabe wird durch die im kennzeichnenden Teil des Anspruchs 1 angegebenen Merkmale gelöst.

Die erfindungsgemäße Drehkolbenmaschine kann als Pumpe oder, sofern die Wellenflächen des Ringraumes und des Ringkolbens mit mindestens zwei Wellenbergen und Wellentälern auf 360° des Umfanges ausgebildet sind, auch als Motor betrieben werden. In der Regel wird die Maschine so ausgebildet sein, daß das Gehäuse feststeht und der Kolben mit der Welle umläuft. Prinzipiell ist jedoch auch die entgegengesetzte Anordnung möglich, bei welcher sich das Gehäuse gegenüber dem nichtrotierenden Kolben dreht. Jedoch sind hier die Anschlüsse für die Zufuhr und die Abfuhr des Arbeitsfluides komplizierter. Der Kolben kann dabei auf der Welle axial verschiebbar gelagert sein oder starr mit der Welle verbunden sein, die ihrerseits axial verschiebbar in dem Gehäuse gelagert ist.

Bei der erfindungsgemäßen Lösung wird der Arbeitsraum der Drehkolbenmaschine durch die variablen Hohlräume zwischen den aneinander gleitenden Endflächen des Ringraumes und des Ringkolben gebildet. Dabei vergrößert oder verkleinert sich der jeweilige Hohlraum sowohl durch die Drehung als auch die axiale Hubbewegung des Kolbens gegenüber dem Gehäuse. Die Einlaßöffnung und die Auslaßöffnung können in der radial äußeren oder radial inneren Mantel- oder Begrenzungsfläche des Ringraumes so angeordnet werden, daß sie zyklisch durch die Kolbenwand freigegeben und wieder geschlossen werden, um im Falle einer Pumpe beispielsweise ein Arbeitsfluid anzusaugen und wieder auszustoßen oder im Falle eines Motors ein Treibstoffgemisch anzusaugen, zu verdichten und anschließend die Verbrennungsgase wieder auszustoßen.

Da der Ringkolben bezüglich seiner Drehachse rotationssymmetrisch ausgebildet ist, erhält man einen völlig ruhigen Lauf des Kolbens. Das gleiche würde für ein rotierendes Gehäuse gelten. Es treten keine wesentlichen Dichtungsprobleme auf. Bewegliche Ventile sind für das Öffnen und Schließen der Einlaß- und Auslaßöffnungen nicht erforderlich.

Vorzugsweise sind die Einlaßöffnung und die Auslaßöffnung jeweils so angeordnet, daß eine der Öffnungen in Umfangsrichtung vor und die andere hinter einem Wellenberg der- Endfläche des Ringraumes liegt. Bei Ausbildung der Drehkolbenmaschine als Motor sind auf dem Umfang von 360° eine Einlaßöffnung und eine Auslaßöffnung vorgesehen. Bei Ausbildung der Drehkolbenmaschine als Pumpe sind vorzugsweise jeweils zwei Einlaßöffnungen und zwei Auslaßöffnungen pro Endfläche des Kolbens vorgesehen.

Eine der Endflächen kann zumindest annähernd sinusförmig ausgebildet sein. Die andere wird vorzugsweise so gewählt, daß eine möglichst gleichförmige axiale Bewegung des Kolbens während einer Umdrehung erreicht wird und keine ruckartigen oder extremen Beschleunigungen des Kolbens in axialer Richtung auftreten.

Bei einer ersten Ausführungsform der Erfindung wird der Kolben beispielsweise durch eine Feder in axialer Richtung so vorgespannt, daß seine Endfläche stets an der Endfläche des zugehörigen Ringraumes anliegt. Die Kraft, mit der die Flächen gegeneinander gedrückt werden, kann auch durch den Fluiddruck im Ringraum geregelt werden.

Bei einer anderen Ausführungsform ist in einer Mantelfläche des Kolbens oder des Ringraumes eine Nut ausgebildet, in die ein mit dem jeweils anderen Teil (Ringraum, Kolben) verbundenes Führungselement eingreift, wobei der Verlauf der Nut in Umfangsrichtung dem der Wellenform der Endfläche des Ringraumes entspricht. Damit wird die Translationsbewegung des Kolbens und des Zylinders relativ zueinander durch die Nut gesteuert. Die Endflächen von Kolben und Ringraum müssen sich nicht berühren, sodaß der Verschleiß dieser Flächen durch das Aufeinandergleiten vermieden wird.

Eine andere Lösung, den Verschleiß der Endflächen durch Gleitreibung zu vermindern, besteht darin, daß in einer der einander zugewandten Endflächen von Ringraum und Kolben mindestens ein zur rollenden Anlage an der jeweils anderen Endfläche bestimmtes Führungselement drehbar gelagert ist.

Bei einer weiteren Ausführungsform der Erfindung sind zwei Ringraum-/Ringkolbenanordnungen der vorstehend genannten Art koaxial zueinander so angeordnet, daß die beiden auf derselben Welle angeordneten Kolben sich gemeinsam zwischen den Endflächen der beiden Ringräume bewegen.

Beispielsweise können die beiden Kolben zu einem einstückigen Doppelkolben vereinigt sein. Dabei sind die beiden Endflächen des Hohlraumes oder der beiden miteinander vereinigten Ringräume so zueinander angeordnet, daß die Maxima und Minima ihrer Wellenflächen jeweils auf denselben Erzeugenden der zylindrischen Mantelfläche des Hohlraumes liegen. Dadurch läßt sich sicherstellen, daß die beiden Endflächen des rotierenden Ringkolbens stets an beiden Endflächen des Hohlraums gleichzeitig gleiten, wenn der Kolben rotiert.

Die folgende Beschreibung erläutert in Verbindung mit den beigefügten Zeichnungen die Erfindung anhand von Ausführungsbeispielen. Es zeigen:
- Fig. 1: eine schematische, perspektivische, teilweise aufgebrochene Darstellung einer ersten Ausführungsform einer erfindungsgemäßen Drehkolbenmaschine mit einer Kolben/Ringraumanordnung,
- Fig. 2: einen die Achse enthaltenden Schnitt durch das Gehäuse der in Figur 1 dargestellten Anordnung,
- Fig. 3: eine schematische perspektivische, teilweise aufgebrochene Darstellung einer Drehkolbenmaschine mit einem Doppelkolben,
- Fig. 4: einen schematischen, die Achse enthaltenden Schnitt durch die Doppelkolbenanordnung gemäß Figur 3,
- Fig.4a: die Einzelheit A aus Fig. 4 in vergrößertem Maßstab für eine abgewandelte Ausführungsform,
- Fig. 5 bis 10: jeweils eine Abwicklungsdarstellung der aneinander gleitenden Endflächen des Gehäusehohlraumes und des Doppelkolbens einer als Motor arbeitenden Doppelkolbenmaschine gemäß den Figuren 3 und 4 und
- Fig. 11 bis 16: den Figuren 5 bis 10 entsprechende Darstellungen einer Drehkolbenmaschine, die als Pumpe betrieben wird.

Die in den Figuren 1 und 2 dargestellte Drehkolbenmaschine umfaßt ein zylindrisches Gehäuse 10 und einen in Form eines Rohrabschnittes ausgebildeten Ringkolben 12, der in einem ringförmigen Hohlraum 14 des zylindrischen Gehäuses 10 drehbar und axial verschiebbar geführt ist. Der Kolben ist über einen radialen Boden, der in Figur 1 gestrichelt angedeutet und mit 16 bezeichnet ist oder über radiale Speichen mit einer Welle 18 drehfest, aber axial auf der Welle 18 verschiebbar verbunden, welche das Gehäuse 10 durchsetzt. Eine solche eine axiale Verschiebung ermöglichende drehfeste Verbindung kann beispielsweise über eine Keilverzahnung erfolgen, wie dies in Figur 4 dargestellt ist.

Der Ringraum 14 hat eine ringförmige Endfläche 20, die einen geradlinigen oder gekrümmten Querschnitt haben kann und die in Umfangsrichtung wellenförmig verläuft mit achsparallel gerichteter Wellenamplitude. Wie man in den Figuren 5 bis 10 erkennt, ist die Wellenlinie annähernd sinusförmig und hat in dem dargestellten Beispiel zwei Wellenberge oder Maxima 22 sowie zwei Wellentäler oder Minima 24.

Die der Endfläche 20 des Ringraumes 14 zugewandte Stirn- oder Endfläche 26 des Ringkolbens 12 ist ebenfalls wellenlinienförmig ausgebildet, wie dies in der Figur 1 zu erkennen ist. Auch diese Endfläche hat zwei Maxima oder Wellenberge 28 und zwei Wellentäler 30 (Figuren 5 bis 10). Diese Wellenlinie ist jedoch so ausgebildet, daß die in Umfangsrichtung gemessene Halbwertsbreite eines Wellenberges, d.h. die Breite des Wellenberges in der axialen Mitte zwischen einem Wellenminimum und einem Wellenmaximum geringer als die Halbwertsbreite eines Wellentales ist. Die Anordnung könnte auch insofern umgekehrt gewählt sein, als die Endfläche 26 des Ringkolbens sinusförmig gewählt ist und die Endfläche 20 des Ringraumes 14 schmalere Wellenberge und breitere Wellentäler hat.

In Figur 2 ist ferner in dem Gehäuse 10 einer der Einlaß- und Auslaßkanäle 32 zu erkennen, der an der inneren Begrenzungswand 15 des Ringraumes 14 endet und zum Zuführen oder Abführen eines Arbeitsfluides zu dem Ringraum 14 dient, wie dies anhand der Figuren 5 bis 16 noch näher erläutert wird.

Der Kolben 12 wird durch eine koaxial zur Welle 18 angeordnete Schraubenfeder 34 gegen die Endfläche 20 des Ringraumes 14 gespannt. Anstelle der Schraubenfeder kann auch eine Tellerfeder verwendet werden, die gleichzeitig dazu dienen kann, den Kolben drehfest mit der Welle zu verbinden. Mit der Tellerfeder wird die axiale Baulänge verkürzt.

Bei der in den Figuren 3 und 4 dargestellten Ausführungsform der erfindungsgemäßen Drehkolbenmaschine sind zwei Kolben/Gehäuseanordnungen der in Figur 1 dargestellten Art koaxial zueinander angeordnet, wobei die Feder 34 entfällt. Die beiden Kolben sind zu einem einzigen Doppelkolben vereinigt, wobei in den Figuren gleiche Teile mit gleichen Bezugszeichen wie in den Figuren 1 und 2 bezeichnet sind.

Die Anordnung der Endflächen 20 der Ringräume 14 ist so gewählt, daß die Maxima und Minima der beiden Endflächen 20 jeweils auf einer gemeinsamen Erzeugenden der zylindrischen Ringräume 14 liegen, wie dies auch die Figuren 5 bis 16 zeigen.

Die Endflächen 26 des Doppelkolbens 12 dagegen sind so geformt, daß das Maximum oder der Wellenberg 28 der einen Endfläche mit einem Minimum oder dem Wellental 30 der entgegengesetzten Endfläche gemeinsam auf einer Erzeugenden des zylindrischen Ringkolbens 12 liegt.

In Figur 3 ist mit 33 eine in der radial äußeren Wand des Ringraumes 14 ausgebildete Führungsnut bezeichnet, in die ein an dem Kolben 12 befestigter Zapfen 35 eingreift. Die Führungsnut folgt in Umfangsrichtung der Wellenform der Endfläche 20 und steuert so die Translationsbewegung des Kolbens 12, ohne daß sich die Endflächen 20 und 26 berühren. Diese Lösung ist aber nur optional.

Figur 4a zeigt noch eine weitere Möglichkeit, die Gleitreibung zwischen den Endflächen 20 und 26 und damit den Verschleiß dieser Flächen zu vermindern. In einer Aussparung in der Endfläche 26 des Kolbens 12 ist eine Rolle 37 drehbar gelagert, sodaß sie auf der Endfläche 20 des Ringraumes 14 rollen kann.

Die Figuren 5 bis 10 betreffen eine als Motor betriebene Drehkolbenmaschine der in den Figuren 3 und 4 beschriebenen Art, wobei die funktionalen Erläuterungen hierzu aber ebenso für die Maschine gemäß den Figuren 1 und 2 gelten. Pro Zylinder sind auf einem Umfang von 360° je eine Einlaßöffnung 36 und eine Auslaßöffnung 38 vorgesehen und zwar so, daß bezogen auf die in Richtung des Pfeiles A weisende Umlaufrichtung des Kolbens 12 die Auslaßöffnung 38 vor einem Wellenberg 22 und die Einlaßöffnung 36 nach dem Wellenberg 22 liegt. Die Form der Einlaßöffnung 36 und der Auslaßöffnung 38 ist in der Praxis meist nicht kreisförmig sondern wird je nach Verwendungszweck der Drehkolbenmaschine und auch nach Art des durchströmenden Mediums gestaltet, um eine optimale Steuerung des Mediumdurchflusses zu erreichen.

Figur 5 zeigt den Kolben 12 im oberen Totpunkt. Dabei sind zwischen der oberen Endfläche 20 des Ringraumes 14 und der oberen Endfläche 26 des Kolbens 12 vier voneinander getrennte Hohlräume gebildet. Der zwischen 90° und 180° liegende Hohlraum enthält ein maximal verdichtetes Gemisch zum Zündzeitpunkt. Aus dem zwischen 180° und 270° liegenden Hohlraum wurden die Verbrennungsgase ausgestoßen. Die Auslaßöffnung 38 wurde geschlossen. Bei einer Drehung des Kolbens 12 in Richtung des Pfeiles A wird die Einlaßöffnung 36 allmählich geöffnet, so daß in den zwischen 270° und 360° liegenden Hohlraum Gemisch angesaugt wird. In der unteren Hälfte dagegen hat der in Umlaufrichtung zwischen 270° und 90° gemessene Verbrennungsraum seine maximale Ausdehnung erreicht. Die Auslaßöffnung 38 ist offen. Der Kolben 12 befindet sich bezüglich der unteren Endfläche 20 in seinem unteren Totpunkt und der Ausschub der Verbrennungsgase aus dem Brennraum beginnt. In dem zweiten zwischen 90° und 270° liegenden Hohlraum wurde Gemisch angesaugt, das nun bei sich weiter drehendem Kolben verdichtet wird.

Figur 6 zeigt die vorstehend angedeuteten Vorgänge bei einer Drehung des Kolbens 12 in Richtung des Pfeiles A relativ zu dem feststehenden Gehäuse 10. Die obere Einlaßöffnung 36 ist nun offen, so daß Gemisch angesaugt werden kann. Die Auslaßöffnung 38 ist geschlossen. Der Brennraum vergrößert sich mit den sich ausdehnenden Verbrennungsgasen. Im unteren Teil ist der Auslaßkanal vollständig geöffnet, so daß die Brenngase ausgeschoben werden können, während die Einlaßöffnung geschlossen ist und somit eine Verdichtung in dem angegebenen Bereich ermöglicht. Die Figur 8 zeigt die zu der Figur 5 inverse Stellung, d.h. der Kolben 12 befindet sich bezüglich der oberen Endfläche 20 des Ringraumes 14 in seiner unteren Totpunktstellung und bezüglich der unteren Endfläche 20 des Ringraumes 14 in seiner oberen Totpunktstellung. An die Figur 10 schließt sich dann wieder der in Figur 5 dargestellte Zustand an, in dem der Kolben 12 eine Umdrehung relativ zum Gehäuse und damit die vier Takte, nämlich Ansaugen, Verdichten, Verbrennen und Ausstoßen des Motors ausgeführt hat.

Man erkennt, daß die Steuerung der Einlaß- und Auslaßöffnungen vollständig ohne Ventile allein durch den Kolben selbst möglich ist und daß außer dem rotierenden und axial oszillierenden Kolben sowie der Welle keine weiteren beweglichen Teile erforderlich sind. Insbesondere werden keine beweglichen Dichtungselemente benötigt. Da der Kolben völlig symmetrisch aufgebaut ist, tritt auch keine Unwucht auf, welche die Lager oder die Welle beanspruchen würde.

Die Figuren 11 bis 16 zeigen die gleichen Phasen für eine als Pumpe ausgebildete Drehkolbenmaschine. Da es hier nur zwei Takte pro Arbeitshub gibt, nämlich Ansaugen und Ausstoßen, können zwei Paare von Einlaßöffnung 36 (Saugleitung) und Auslaßöffnung 38 (Druckleitung) vorgesehen sein. Im übrigen ist die Arbeitsweise der beiden Kolben/Ringraumanordnungen wieder in der gleichen Weise um 180° gegeneinander versetzt, wie dies bereits bei dem Motor gemäß den Figuren 5 bis 10 beschrieben wurde.

## Patentansprüche

1. Drehkolbenmaschine mit einem Gehäuse (10) und einem Kolben (12), der in einem Hohlraum des Gehäuses (10) drehbar angeordnet und mit einer das Gehäuse durchsetzenden Welle (18) drehfest verbunden ist, wobei in dem Gehäuse (10) jeweils mindestens ein Einlaß- und ein Auslaßkanal (32) zum Zuführen bzw. Abführen eines Arbeitsfluides zu bzw. aus dem Hohlraum ausgebildet sind, der einen Abschnitt in Form eines zur Welle (18) koaxialen zylindrischen Ringraumes (14) hat, wobei der Kolben (12) als Ringkolben in Form eines zylindrischen Rohrabschnittes ausgebildet ist, der in den Ringraum (14) des Gehäuses (10) eingreift und in diesem axial verschiebbar geführt ist und wobei die einander zugekehrten Endflächen (20, 26) des Ringraumes (14) und des Ringkolbens (12) als stetige Wellenflächen mit achsparallel gerichteter Amplitude ausgebildet sind, **dadurch gekennzeichnet, daß** die Einlaß- und Auslaßöffnungen (36, 38) innerhalb eines axialen Bereiches der Ringraummantelfläche liegen, der durch den maximalen axialen Abstand der Wellentäler (24, 20) der einander zugewandten Endflächen (20, 26) bestimmt wird.

2. Drehkolbenmaschine nach Anspruch 1, **dadurch gekennzeichnet, daß** mindestens zwei Wellenberge (22, 28) und zwei Wellentäler (24, 30) auf 360° des Umfangs vorgesehen sind, wobei die in Umfangsrichtung gemessene Halbwertsbreite der Wellenberge (28) mindestens einer der Endflächen kleiner als die der Wellentäler (30) derselben Endfläche ist.

3. Drehkolbenmaschine nach Anspruch 1 oder 2, **dadurch gekennzeichnet, daß** der Kolben (12) auf der Welle (18) axial verschiebbar gelagert ist.

4. Drehkolbenmaschine nach Anspruch 1 oder 2, **dadurch gekennzeichnet, daß** der Kolben (12) starr mit der Welle (18) verbunden und diese axial in dem Gehäuse (10) verschiebbar gelagert ist.

5. Drehkolbenmaschine nach einem der Ansprüche 1 bis 4, **dadurch gekennzeichnet, daß** der Kolben (12) in Richtung auf die Endfläche (20) des Ringraumes (14) vorgespannt ist.

6. Drehkolbenmaschine nach einem der Ansprüche 1 bis 4, **dadurch gekennzeichnet, daß** in einer Mantelfläche des Kolbens (12) oder des Ringraumes (14) eine Nut (33) ausgebildet ist, in die ein mit dem jeweils anderen Teil (Ringraum (14), Kolben (12)) verbundenes Führungselement (35) eingreift, wobei der Verlauf der Nut in Umfangsrichtung dem der Wellenform der Endfläche (20) des Ringraumes (14) entspricht.

7. Drehkolbenmaschine nach einem der Ansprüche 1 bis 4, **dadurch gekennzeichnet, daß** in einer der einander zugekehrten Endflächen (20, 26) von Ringraum (14) und Kolben (12) ein zur rollenden Anlage an der jeweils anderen Endfläche bestimmtes Führungselement (37) drehbar gelagert ist.

8. Drehkolbenmaschine nach einem der Ansprüche 1 bis 7, **dadurch gekennzeichnet, daß** die Einlaßöffnung (36) und die Auslaßöffnung (38) in Umfangsrichtung vor bzw. hinter einem Wellenberg (22) der Endfläche (20) des Ringraumes (14) angeordnet sind.

9. Drehkolbenmaschine nach einem der Ansprüche 2 bis 8, **dadurch gekennzeichnet, daß** bei ihrer Verwendung als Pumpe jeweils mindestens zwei Einlaßöffnungen (36) und zwei Auslaßöffnungen (38) pro Endfläche des Kolbens (12) vorgesehen sind.

10. Drehkolbenmaschine nach einem der Ansprüche 1 bis 9, **dadurch gekennzeichnet, daß** die Einlaßöffnung und/oder die Auslaßöffnung an der radial inneren Begrenzungswand (15) des Ringraumes (14) vorgesehen ist.

11. Drehkolbenmaschine nach einem der Ansprüche 1 bis 10, **dadurch gekennzeichnet, daß** eine der miteinander in Berührung tretenden Endflächen (20, 26) sinusförmig ausgebildet ist.

12. Drehkolbenmaschine nach einem der Ansprüche 1 bis 11, **dadurch gekennzeichnet, daß** zwei Ringraum/Ringkolbenanordnungen (14, 12) nach einem der Ansprüche 1 bis 5 koaxial zueinander so angeordnet sind, daß die beiden auf derselben Welle (18) angeordneten Kolben (12) sich gemeinsam zwischen den Endfächen (20) der beiden Ringräume (14) bewegen.

13. Drehkolbenmaschine nach Anspruch 12, **dadurch gekennzeichnet, daß** die beiden Kolben einen einstückigen Doppelkolben (12) bilden.

14. Drehkolbenmaschine nach Anspruch 12 oder 13, **dadurch gekennzeichnet, daß** die Maxima und Minima der beiden identisch geformten Endflächen (20) des Ringraumes (14) jeweils auf denselben Erzeugenden der zylindrischen Mantelfläche des Ringraumes (14) liegen und daß das Maximum (28) der einen Endfläche (26) der beiden Kolben (12) mit einem Minimum (30) der anderen Endfläche (26) gemeinsam auf einer Erzeugenden der Kolbenmantelfläche liegt.

## Claims

1. Rotary piston machine with a housing (10) and a piston (12) which is arranged in a rotatable way in a hollow space of the housing (10) and is connected in a rotationally secure way to a shaft (18) going through the housing wherein at least one inlet and one outlet channel (32) are formed in the housing (10) for the supply or removal of a working fluid to or from the hollow space which has a section in the form of a cylindrical annular space (14) which is coaxial to the shaft (18) wherein the piston (12) is formed as an annular piston in the form of a cylindrical pipe section which engages in the annular space (14) of the housing (10) and is guided in this in an axially displaceable way and wherein the end areas facing each other (20, 26) of the annular space (14) and the annular piston (12) are formed as constantly undulating surfaces with axis-parallel oriented amplitude, **characterised in that** the inlet and outlet openings (36, 38) lie within an axial region of the annular space lateral area which is determined by the maximum axial distance of the valleys (24, 20) of the end areas (20, 26) facing each other.

2. Rotary piston machine according to claim 1, **characterised in that** at least two lobes (22, 28) and two valleys (24, 30) are provided on 360° of the circumference wherein the half-width measured in the circumferential direction of the lobes (28) of at least one of the end areas is smaller than that of the valleys (30) of the same end area.

3. Rotary piston machine according to claim 1 or 2, **characterised in that** the piston (12) is mounted in an axially displaceable way on the shaft (18).

4. Rotary piston machine according to claim 1 or 2, **characterised in that** the piston (12) is rigidly connected to the shaft (18) and the latter is mounted in an axially displaceable way in the housing (10).

5. Rotary piston machine according to one of the claims 1 to 4, **characterised in that** the piston (12) is pretensioned in the direction of the end area (20) of the annular space (14).

6. Rotary piston machine according to one of the claims 1 to 4, **characterised in that** in a lateral area of the piston (12) or of the annular space (14) a groove (33) is formed, in which a guide element (35) connected to the other part (annular space (14), piston (12)) engages wherein the form of the groove in the circumferential direction corresponds to that of the undulating form of the end area (20) of the annular space (14).

7. Rotary piston machine according to one of the claims 1 to 4, **characterised in that** in one of the facing end areas (20, 26) of the annular space (14) and piston (12) a guide element (37) intended for rolling arrangement on the other end area is mounted in a rotatable way.

8. Rotary piston machine according to one of the claims 1 to 7, **characterised in that** the inlet opening (36) and the outlet opening (38) are arranged in the circumferential direction in front of or behind a lobe (22) of the end area (20) of the annular space (14).

9. Rotary piston machine according to one of the claims 2 to 8, **characterised in that** when used as a pump at least two inlet openings (36) and two outlet openings (38) are provided for each end area of the piston (12).

10. Rotary piston machine according to one of the claims 1 to 9, **characterised in that** the inlet opening and / or the outlet opening is / are provided on the radially inner boundary wall (15) of the annular space (14).

11. Rotary piston machine according to one of the claims 1 to 10, **characterised in that** one of the end areas (20, 26) coming into contact with each other is formed in a sinusoidal way.

12. Rotary piston machine according to one of the claims 1 to 11, **characterised in that** two annular space / annular piston arrangements (14, 12) are arranged coaxially to each other according to one of the claims 1 to 5 in such a way that the two pistons (12) arranged on the same shaft (18) move in common between the end areas (20) of the two annular spaces (14).

13. Rotary piston machine according to claim 12, **characterised in that** the two pistons form an integral double piston (12).

14. Rotary piston machine according to claim 12 or 13, **characterised in that** the maxima and minima of the two identically formed end areas (20) of the annular space (14) lie on the same generatrix of the cylindrical lateral area of the annular space (14) and that the maximum (28) of one end area (26) of the two pistons (12) lies with a minimum (30) of the other end area (26) in common on a generatrix of the piston lateral area.

## Revendications

1. Machine à piston rotatif comportant un carter (10) et un piston (12) qui est monté à rotation dans une cavité du carter (10) et qui est raccordé fixe en rotation à un arbre (18) traversant le carter, au moins un canal d'entrée et un canal de sortie (32) destinés à amener, respectivement à évacuer, un fluide de travail vers, respectivement depuis, la cavité étant ménagés dans le carter (10), laquelle cavité comporte une portion se présentant sous la forme d'un espace annulaire cylindrique (14) coaxiale à l'arbre (18), le piston (12) étant conformé en piston annulaire et se présentant sous la forme d'une portion tubulaire cylindrique qui s'engrène dans l'espace annulaire (14) du carter (10) et qui est guidée de façon mobile axialement dans cet espace annulaire, et les faces d'extrémité (20, 26), dirigées l'une vers l'autre, de l'espace annulaire (14) et du piston annulaire (12) étant conformées en faces ondulatoires continues dont l'amplitude est dirigée parallèlement à l'axe, **caractérisée en ce que** les ouvertures d'entrée et de sortie (36, 38) se trouvent à l'intérieur d'une région axiale de la surface d'enveloppe de l'espace annulaire qui est définie par la distance axiale maximale des creux (24, 30) des faces d'extrémité (20, 26) dirigées l'une vers l'autre.

2. Machine à piston rotatif selon la revendication 1, **caractérisée en ce qu'**au moins deux sommets (22, 28) et deux creux (24, 30) sont prévus sur 360° de la périphérie, l'intervalle entre les sommets (28), mesuré dans la direction circonférentielle, d'au moins l'une des faces d'extrémité, étant inférieur à l'intervalle entre les creux (30) de la même face d'extrémité.

3. Machine à piston rotatif selon la revendication 1 ou 2, **caractérisée en ce que** le piston (12) est monté sur l'arbre (18) de façon être mobile axialement.

4. Machine à piston rotatif selon la revendication 1 ou 2, **caractérisée en ce que** le piston (12) est relié rigidement à l'arbre (18) qui est lui-même monté dans le carter (10) de façon être mobile axialement.

5. Machine à piston rotatif selon l'une des revendications 1 à 4, **caractérisée en ce que** le piston (12) est précontraint en direction de la face d'extrémité (20) de l'espace annulaire (14).

6. Machine à piston rotatif selon l'une des revendications 1 à 4, **caractérisée en ce qu'**une gorge (33) est ménagée dans une surface d'enveloppe du piston (12) ou de l'espace annulaire (14), un élément de guidage (35) relié à l'autre pièce (espace annulaire (14), piston (12)) s'engrénant dans ladite gorge et le profil de la gorge dans la direction circonférentielle correspondant à la forme d'onde de la face d'extrémité (20) de l'espace annulaire (14).

7. Machine à piston rotatif selon l'une des revendications 1 à 4, **caractérisée en ce qu'**un élément de guidage (37), destiné à s'appuyer par roulement sur l'une des faces d'extrémité, est monté à rotation dans l'autre des faces d'extrémité (20, 26), dirigées l'une vers l'autre, de l'espace annulaire (14) et du piston (12).

8. Machine à piston rotatif selon l'une des revendications 1 à 7, **caractérisée en ce que** l'ouverture d'entrée (36) et l'ouverture de sortie (38) sont disposées dans la direction circonférentielle, en avant respectivement en arrière d'un sommet (22) de la face d'extrémité (20) de l'espace annulaire (14).

9. Machine à piston rotatif selon l'une des revendications 2 à 8, **caractérisée en ce que**, lorsque la machine à piston rotatif est utilisée comme pompe, au moins deux ouvertures d'entrée (36) et deux ouvertures de sortie (38) sont prévues pour chaque face d'extrémité du piston (12).

10. Machine à piston rotatif selon l'une des revendications 1 à 9, **caractérisée en ce que** l'ouverture d'entrée et/ou l'ouverture de sortie sont prévues au niveau de la paroi frontière (15), radialement intérieure, de l'espace annulaire (14).

11. Machine à piston rotatif selon l'une des revendications 1 à 10, **caractérisée en ce que** l'une des faces d'extrémité (20, 26), venant en contact l'une avec l'autre, est conformée en sinusoïde.

12. Machine à piston rotatif selon l'une des revendications 1 à 11, **caractérisée en ce que** deux agencements espace annulaire/piston annulaire (14, 12) selon l'une des revendications 1 à 5 sont disposés coaxialement l'un à l'autre, de sorte que les deux pistons (12), disposés sur le même arbre (18), se déplacent de conserve entre les faces d'extrémité (20) des deux espaces annulaires (14).

13. Machine à piston rotatif selon la revendication 12, **caractérisée en ce que** les deux pistons forment un double piston monobloc (12).

14. Machine à piston rotatif selon la revendication 12 ou 13, **caractérisée en ce que** les maxima et les minima des faces d'extrémité (20), de forme identique, de l'espace annulaire (14) reposent chacun sur les mêmes génératrices de la surface d'enveloppe cylindrique de l'espace annulaire (14), et **en ce que** le maximum (28) de l'une des faces d'extrémité (26) des deux pistons (12) repose, avec un minimum (30) de l'autre face d'extrémité (26), ensemble sur une génératrice de la surface d'enveloppe du piston.
